# EUROPÄISCHE PATENTSCHRIFT

(11) **EP 0 393 498 B1**
(45) Veröffentlichungstag und Bekanntmachung des Hinweises auf die Patenterteilung: **01.09.1993**
(21) Anmeldenummer: 90106978.1
(22) Anmeldetag: 11.04.1990
(51) Int. Cl.: A63B 21/00

(54) **Kraftsportübungsgerät zur Durchführung verschiedener Kraftübungen**
Exercise device with weights, with which a variety of different exercises can be performed
Appareil de musculation pour exécution de nombreux exercices

(30) Priorität: 15.04.1989 DE 8904781 U
(43) Veröffentlichungstag der Anmeldung: 24.10.1990
(73) Patentinhaber: Heinz Kettler GmbH & Co., D-59469 Ense (DE)
(72) Erfinder: Kettler, Heinz, D-4763 Ense-Parsit (DE)
(74) Vertreter: Schirmer, Siegfried, Dipl.-Ing.

(56) Entgegenhaltungen:
- WO-A-88/00484
- DE-A- 3 427 769
- DE-A- 3 732 911
- FR-A- 1 444 065
- GB-A- 2 202 455
- US-A- 2 989 309
- US-A- 4 199 139
- US-A- 4 243 219
- SOVIET INVENTIONS ILLUSTRATED, P, Q Sektion, Woche 8821, 6. Juli 1988, DERWENT PUBLICATIONS LTD., London, P 36

## Beschreibung

Die Erfindung betrifft ein Kraftsportübungsgerät zur Durchführung verschiedener Kraftübungen, bei dem an einem senkrechten Führungsrohr die zur unterschiedlichen Belastung aufzubringenden Übungsgewichte über ein Führungselement außermittig geführt sind, wobei zentrisch an einem zur Aufnahme der Übungsgewichte dienenden Rohr Seilaufnahmen für eine Butterflystation und für eine Latissimuseinrichtung angeordnet sind.

Es ist bekannt, die Gewichte in einem Rollenwagen anzuordnen, der am Führungsrohr vertikal bewegbar angeordnet ist. Da eine solche Ausführung relativ aufwendig und kostspielig ist, werden die Gewichte bereits über eine Gleitbuchse vertikal geführt. Die Gewichte sind hierbei an einem an die Gleitbuchse angeschlossenen Kragarm gelagert, so daß beim Anheben der Gewichte ein zusätzliches Moment entsteht, durch welches die Gleitbuchse zum Verkanten neigt. Das Verkanten der Gleitbuchse führt zu einer Verklemmung am Führungsrohr, die durch zusätzlichen Kraftaufwand überwunden werden muß.

Die in den Seilaufnahmen geführten Seile der Latissimuseinrichtung und der Butterflystation verschlingen sich im unbelasteten Zustand untereinander oder verhaken sich am Gewichtsaufnahmerohr und/oder am Führungsrohr.

Aus der US-A 4 199 139 ist ein Kraftsportübungsgerät bekannt, bei dem die Gewichte mittig auf einer Führungssäule geführt sind. Ein Verkanten der Gewichte bei der Ausführung der Kraftübungen und der damit verbundenen Vertikalbewegung ist nicht auszuschließen.

Der Erfindung liegt die Aufgabe zugrunde, eine kostengünstige Führung der Gewichte bei Vermeidung einer Verkantung der am senkrecht verlaufenden Führungsrohr geführten Elemente zu erreichen bei Ausschließung einer Verschlingung oder Verhakung der in den Seilaufnahmen geführten Seile der Latissimuseinrichtung und der Butterflystation.

Diese Aufgabe wird erfindungsgemäß dadurch gelöst, daß das Führungselement aus zwei im Abstand zueinander verlaufenden Führungsrollen mit zugeordneten Laschen gebildet und an den einseitig über die Führungsrollen auskragenden Laschen das Gewichtsaufnahmerohr gelenkig angeschlossen ist, wobei der Abstand der Achsen der in den Laschen gelagerten Führungsrollen so bemessen ist, daß der lichte Abstand zwischen den Außenflächen der Führungsrollen größer ist als der Querschnitt des Führungsrohrs.

Die Stirnflächen der Führungsrollen können je einen Bund aufweisen, die sich an die gegenüberliegenden Außenflächen des senkrechten Führungsrohrs anlegen. Vorteilhafterweise ist das Gewichtsaufnahmerohr über einen U-förmigen Bügel an die auskragenden Laschen gelenkig angeschlossen, wobei der U-förmige Bügel mit seinem Steg mittig auf die Unterseite des Gewichtsaufnahmerohrs befestigt ist und die Flansche des U-förmigen Bügels gelenkig an die auskragenden Teile der Laschen angeschlossen sind. Hierbei können die Flansche des U-förmigen Bügels im Abstand von den Innenseiten der Laschen verlaufen.

Bei einer bevorzugten Ausführung ist die Seilführungsöse mit drei für die Durchführung von Seilen vorgesehenen Öffnungen versehen, wobei die mittige Seilöffnung als Lagerzapfen ausgebildet ist. Die Seilführungsöse kann lose auf die Seile aufgeschoben werden und aus Kunststoff gebildet sein.

Durch die erfindungsgemäße Ausbildung wird ein Verkanten des am senkrecht verlaufenden Führungsrohr geführten Führungselements trotz der vorhandenen außermittigen Anordnung der Übungsgewichte sowie ein Verschlingen oder Verhaken der Seile der Latissimuseinrichtung und der Butterflystation vermieden.

Ein Ausführungsbeispiel der Erfindung ist in der Zeichnung dargestellt und wird nachfolgend näher beschrieben. Es zeigen:
- Fig. 1: eine Vorderansicht einer Vorrichtung zur Übungsgewichtsführung;
- Fig. 2: eine Draufsicht auf eine Vorrichtung zur Übungsgewichtsführung und
- Fig. 3: eine Seitenansicht einer Vorrichtung zur Übungsgewichtsführung.

An einem senkrechten Führungsrohr 6 eines nichtdargestellten Kraftsportübungsgeräts sind die zur unterschiedlichen Belastung aufzubringenden Übungsgewichte 10 über ein Führungselement außermittig geführt. Das Führungselement besitzt zwei im Abstand zueinander verlaufende Führungsrollen 8, die an zwei zugeordneten Laschen 9 über je eine Achse 3 angeschlossen sind. Die Laschen 9 kragen einseitig über die Führungsrollen 8 aus, wobei an den auskragenden Teilen das Gewichtsaufnahmerohr 4 angeschlossen ist. Auf dieses Gewichtsaufnahmerohr 4 werden bekannterweise die Übungsgewichte 10 aufgeschoben. Die Stirnflächen der Führungsrollen 8 weisen je einen Bund auf, die sich an die gegenüberliegenden Außenflächen des senkrechten Führungsrohrs 6 anlegen. Der Abstand der Achsen 3 der in den Laschen 9 gelagerten Führungsrollen 8 ist so bemessen, daß der lichte Abstand zwischen den Außenflächen der Führungsrollen 8 größer ist als der Querschnitt des Führungsrohrs 6. Durch diese Größenverhältnisse nehmen die beiden Führungsrollen 8 im Belastungszustand die in Fig. 3 dargestellte schräge Lage zum Führungsrohr 6 ein, so daß ein Verklemmen infolge Verkantens ausgeschlossen ist.

Das Gewichtsaufnahmerohr 4 ist über einen U-förmigen Bügel 7 an die auskragenden Laschen 9 mittels eines Verbindungsstifts 5 gelenkig angeschlossen. Der Steg des U-förmigen Bügels 7 ist mittig auf der Unterseite des Gewichtsaufnahmerohrs 4 angeschweißt, so wie in Fig. 3 dargestellt. Der Anschluß des U-förmigen Bügels 7 an die Laschen 9 erfolgt demzufolge über die beiden Flansche, die zur Reduzierung der Reibung im Abstand von den Innenseiten der Laschen 9 verlaufen.

Auf der dem U-förmigen Bügel 7 gegenüberliegenden Seite des Gewichtsaufnahmerohrs 4 sind die Seilaufnahme 2 für eine Butterflystation und die Seilaufnahme 1 für eine Latissimuseinrichtung angeordnet. Die Seilaufnahme 2 für die Butterflystation besteht aus einer Umlenkrolle und die Seilaufnahme 1 für die Latissimuseinrichtung aus einer festangeordneten Öse. Oberhalb der Seilaufnahmen 1; 2 ist eine Seilführungsöse 11 lose auf die Seile aufgeschoben. Hierzu besitzt die Seilführungsöse 11 drei Seilöffnungen 12, wobei die mittige Seilöffnung 12 als Lagerzapfen ausgebildet ist. Durch die Seilführungsöse 11 wird das Seil nach Verlassen der Seilaufnahme 1 (Umlenkrolle) zunächst in den vorgegebenen Seilöffnungen 12 zwangsgeführt, so daß das Seil nach Verlassen der Seilaufnahme 1 nicht sofort eine beliebige Stellung einnehmen kann. Wie die Praxis zeigt, wird durch die Seilführungsöse 11 eine Verschlingung oder Verhakung des Seils vermieden.

### Aufstellung der Bezugszeichen:

- 1: Seilaufnahme für Latissimuseinrichtung
- 2: Seilaufnahme für Butterflystation
- 3: Achse für Führungsrollen
- 4: Gewichtsaufnahmerohr
- 5: Verbindungsstift
- 6: senkrechtes Führungsrohr
- 7: U-förmiger Bügel
- 8: Führungsrollen
- 9: Laschen
- 10: Übungsgewichte
- 11: Seilführungsöse
- 12: Seilöffnungen

## Patentansprüche

1. Kraftsportübungsgerät zur Durchführung verschiedener Kraftübungen, bei dem an einem senkrechten Führungsrohr (6) die zur unterschiedlichen Belastung aufzubringenden Übungsgewichte (10) über ein Führungselement außermittig geführt sind, wobei zentrisch an einem zur Aufnahme der Übungsgewichte (10) dienenden Rohr Seilaufnahmen (1; 2) für eine Butterflystation und für eine Latissimuseinrichtung angeordnet sind, dadurch gekennzeichnet, daß das Führungselement aus zwei im Abstand zueinander verlaufenden Führungsrollen (8) mit zugeordneten Laschen (9) gebildet und an den einseitig über die Führungsrollen (8) auskragenden Laschen (9) das Gewichtsaufnahmerohr (4) gelenkig angeschlossen ist, wobei der Abstand der Achsen (3) der in den Laschen (9) gelagerten Führungsrollen (8) so bemessen ist, daß der lichte Abstand zwischen den Außenflächen der Führungsrollen (8) größer ist als der Querschnitt des Führungsrohrs (6).

2. Kraftsportübungsgerät nach Anspruch 1, dadurch gekennzeichnet, daß die Stirnflächen der Führungsrollen (8) je einen Bund aufweisen, die sich an die gegenüberliegenden Außenflächen des senkrechten Führungsrohrs (6) anlegen.

3. Kraftsportübungsgerät nach Anspruch 1 oder 2, dadurch gekennzeichnet, daß das Gewichtsaufnahmerohr (4) über einen U-förmigen Bügel (7) an die auskragenden Laschen (9) gelenkig angeschlossen ist.

4. Kraftsportübnungsgerät nach Anspruch 3, dadurch gekennzeichnet, daß der U-förmige Bügel (7) mit seinem Steg mittig auf der Unterseite des Gewichtsaufnahmerohrs (4) angeschlossen ist.

5. Kraftsportübungsgerät nach Anspruch 3 oder 4, dadurch gekennzeichnet, daß die Flansche des U-förmigen Bügels (7) gelenkig an die auskragenden Teile der Laschen (9) angeschlossen sind.

6. Kraftsportübungsgerät nach Anspruch 5, dadurch gekennzeichnet, daß die Flansche des U-förmigen Bügels (7) im Abstand von den Innenseiten der Laschen (9) verlaufen.

7. Kraftsportübungsgerät nach einem der Ansprüche 1 bis 6, dadurch gekennzeichnet, daß oberhalb der Seilaufnahmen (1; 2) für die Führung der Seile eine Seilführungsöse (11) angeordnet ist.

8. Kraftsportübungsgerät nach Anspruch 7, dadurch gekennzeichnet, daß die Seilführungsöse (11) mit drei für die Durchführung von Seilen vorgesehenen Öffnungen (12) versehen ist.

9. Kraftsportübungsgerät nach Anspruch 7 oder 8, dadurch gekennzeichnet, daß die mittige Seilöffnung (12) als Lagerzapfen ausgebildet ist.

10. Kraftsportübungsgerät nach einem der Ansprüche 1 bis 9, dadurch gekennzeichnet, daß die Seilführungsöse (11) lose auf die Seile aufgeschoben ist.

11. Kraftsportübungsgerät nach einem der Ansprüche 7 bis 10, dadurch gekennzeichnet, daß die Seilführungsöse (11) aus Kunststoff gebildet ist.

## Claims

1. Physical training apparatus for the performance of different physical exercises, in which the exercise weights (10) to be put on for the different loading are guided eccentrically at a vertical guide tube (6) by way of a guide element, wherein cable pickups (1; 2) for a butterfly station and for a Lattissimus equipment are arranged centrally at a tube serving for the reception of the exercise weights (10), characterised thereby that the guide element is formed from two guide rollers (8), which run at a spacing relative to each other, with associated straps (9) and the weight receiving tube (4) is pivotably connected to the straps (9) projecting at one end beyond the guide rollers (8), wherein the spacing of the axes (3) of the guide rollers (8) mounted in the straps (9) is so dimensioned that the clear distance between the outer surfaces of the guide rollers (8) is greater than the cross-section of the guide tube (6).

2. Physical training apparatus according to claim 1, characterised thereby that the end faces of the guide rollers (8) have respective collars which press against the oppositely disposed outer surfaces of the vertical guide tube (6).

3. Physical training apparatus according to claim 1 or 2, characterised thereby that the weight receiving tube (4) is pivotably connected to the projecting straps (9) by way of a U-shaped yoke (7).

4. Physical training apparatus according to claim 3, characterised thereby that the U-shaped yoke (7) is centrally connected by its web to the underside of the weight receiving tube (4).

5. Physical training apparatus according to claim 3 or 4, characterised thereby that the flanges of the U-shaped yoke (7) are pivotably connected to the projecting parts of the straps (9).

6. Physical training apparatus according to claim 5, characterised thereby that the flanges of the U-shaped yoke (7) extend at a spacing from the inner sides of the straps (9).

7. Physical training apparatus according to one of the claims 1 to 6, characterised thereby that a cable guidance eye (11) is arranged above the cable pickups (1; 2) for the guidance of the cables.

8. Physical training apparatus according to claim 7, characterised thereby that the cable guidance eye (11) is provided with three openings (12) provided for the passage of cables.

9. Physical training apparatus according to claim 7 or 8, characterised thereby that the centre cable opening (12) is constructed as a bearing spigot.

10. Physical training apparatus according to one of claims 1 to 9, characterised thereby that the cable guidance eye (11) is loosely pushed onto the cable.

11. Physical training apparatus according to one of claims 7 to 10, characterised thereby that the cable guidance eye (11) is formed from synthetic material.

## Revendications

1. Appareil d'entraînement de sport athlétique pour réaliser différents entraînements athlétiques, dans lequel les poids d'entraînement (10) à placer pour avoir des charges différentes sont logés sur un tube de guidage (16) perpendiculaire par l'intermédiaire d'un élément de guidage excentré, des réceptions de câble (1 ; 2) étant disposées centrées sur un tube servant à recevoir les poids d'entraînement (10) pour un poste "butterfly" et pour un dispositif "latissimus", caractérisé en ce que l'élément de guidage est constitué de deux galets de guidage (8) s'étendant à une certaine distance l'un de l'autre avec des pattes correspondantes (9), et sur les pattes (9) dépassant des galets de guidage (8) s'articule le tube de réception des poids (4), l'intervalle des axes (3) des galets de guidage (8) logés dans les pattes (9) est déterminé de telle façon que le jeu libre entre les faces externes des galets de guidage (8) est supérieur à la section du tube de guidage (6).

2. Appareil d'entraînement de sport athlétique selon la revendication 1, caractérisé en ce que chaque face frontale des galets de guidage (8) présente un collet, faces qui reposent sur les faces externes opposées du tube de guidage perpendiculaire (6).

3. Appareil d'entraînement de sport athlétique selon la revendication 1 ou 2, caractérisé en ce que le tube de réception des poids (4) est articulé par une étrier (7) en U aux pattes qui dépassent (9).

4. Appareil d'entraînement de sport athlétique selon la revendication 3, caractérisé en ce que l'étrier (7) en U est raccordée par son entretoise de façon centrée à la face inférieure du tube de réception des poids (4).

5. Appareil d'entraînement de sport athlétique selon la revendication 3 ou 4, caractérisé en ce que les brides de l'étrier (7) en U sont articulées aux parties dépassantes des pattes (9).

6. Appareil d'entraînement de sport athlétique selon la revendication 5, caractérisé en ce que les brides de l'étrier (7) en U se trouvent à une certaine distance des faces internes des pattes (9).

7. Appareil d'entraînement de sport athlétique selon l'une des revendications 1 à 6, caractérisé en ce qu'au-dessus des réceptions de câbles (1 ; 2) se trouve un oeillet de guidage de câble (11) pour guider les câbles.

8. Appareil d'entraînement de sport athlétique selon la revendication 7, caractérisé en ce que l'oeillet de guidage de câble (11) est muni de trois orifices (12) pour le passage des câbles.

9. Appareil d'entraînement de sport athlétique selon la revendication 7 ou 8, caractérisé en ce que l'orifice médian (12) est en forme de tourillon de logement (12).

10. Appareil d'entraînement de sport athlétique selon l'une des revendications 1 à 9, caractérisé en ce que l'oeillet de guidage de câble coulisse librement sur les câbles.

11. Appareil d'entraînement de sport athlétique selon l'une des revendications 7 à 10, caractérisé en ce que l'oeillet de guidage des câbles (11) est en matière plastique.
